# EUROPÄISCHE PATENTSCHRIFT

(11) **EP 0 815 496 B1**
(45) Veröffentlichungstag und Bekanntmachung des Hinweises auf die Patenterteilung: **20.01.1999**
(21) Anmeldenummer: 95936574.3
(22) Anmeldetag: 30.10.1995
(51) Int. Cl.: G03G 15/00, G03G 15/23

(54) **EINRICHTUNG ZUM POSITIONSGENAUEN SYNCHRONISIEREN DES PARALLELLAUFS VON AUFZEICHNUNGSTRÄGERBAHNEN IN EINER ELEKTROGRAFISCHEN DRUCKEINRICHTUNG**
DEVICE FOR THE POSITIONALLY ACCURATE SYNCHRONIZATION OF THE PARALLEL COURSE OF RECORDING CARRIER WEBS IN AN ELECTROGRAPHIC PRINTING DEVICE
DISPOSITIF DE SYNCHRONISATION EXACTE DU DEFILEMENT PARALLELE DE SUPPORTS D'ENREGISTREMENT SOUS FORME DE BANDES DANS UN DISPOSITIF D'IMPRESSION ELECTROGRAPHIQUE

(30) Priorität: 24.03.1995 EP 95104420
(43) Veröffentlichungstag der Anmeldung: 07.01.1998
(73) Patentinhaber: Océ Printing Systems GmbH, 85586 Poing (DE)
(72) Erfinder: CREUTZMANN, Edmund, D-85570 Markt Schwaben (DE); ECKARDT, Andreas, D-80337 München (DE); KOPP, Walter, D-82024 Taufkirchen (DE); WINTER, Hans, D-80634 München (DE); SILBERSACK, Martin, D-85570 Markt Schwaben (DE)
(74) Vertreter: Schaumburg, Thoenes, Thurn Patentanwälte
(86) Internationale Anmeldenummer: EP9504265
(87) Internationale Veröffentlichungsnummer: WO9630812

(56) Entgegenhaltungen:
- WO-A-91/11381
- WO-A-94/09408
- WO-A-94/27193
- PATENT ABSTRACTS OF JAPAN vol. 016 no. 416 (M-1304) ,2.September 1992 & JP,A,04 141473 (SATO:KK) 14.Mai 1992,
- PATENT ABSTRACTS OF JAPAN vol. 007 no. 101 (P-194) ,28.April 1983 & JP,A,58 024172 (CANON KK) 14.Februar 1983,
- F & M FEINWERKTECHNIK MIKROTECHNIK MESSTECHNIK., Bd. 100, Nr. 8, August 1992 MUNCHEN DE, Seiten 339-343, XP 000311996 K. MAYER 'Präzise gesteuerte Scrittmotoren ermöglichen Rückseitendruck'

## Beschreibung

Die Erfindung betrifft eine Einrichtung zum positionsgenauen Synchronisieren des Parallellaufs von Aufzeichnungsträgerbahnen in einer elektrografischen Druckeinrichtung.

Eine elektrografische Druckeinrichtung, bei der zwei parallel angeordnete Aufzeichnungsträgerbahnen gleichzeitig durch den Drucker bewegt und bedruckt werden, ist beispielsweise aus der WO 94/27193 bekannt. Bei derartigen Druckeinrichtung und anderen papierverarbeitenden Anlagen, bei denen zwei parallele Papierbahnen aufeinanderfolgende Funktionseinheiten mit friktions- oder formschlüssigem Antrieb durchlaufen, ist von besonderer Problematik der Antrieb der Papierbahnen. So muß zur Vermeidung von Funktionsstörungen ein paralleler synchroner Papierlauf gewährleistet sein.

### Problemschilderung:

### Allgemeines

Generell ist beim Transport einer Papierbahn im Gleichlauf durch mehrere Funktionseinheiten einer Druckeinrichtung folgendes zu beachten bzw. treten folgende Probleme auf:
. Zum Erzielen einer vorgeschriebenen Passergenauigkeit muß beim Bedrucken das Druckbild zum Papierformular ausgerichtet sein.
. Beim Durchlauf der Bahn durch den Drucker treten Zugkräfte in der Bahn auf. Diese sind teils unvermeidbar z. B. aufgrund von Reibung. Andererseits werden Zugkräfte gezielt in die Bahn eingeleitet, um den Papierlauf zu stabilisieren.
. Die Zugkräfte im Papier verändern sich während des Drukkens.
. Die Antriebe treiben die Bahn entgegen der Wirkung der Zugkräfte an (nachfolgend beschrieben).
. Die Papierbahn schrumpft wenn sie erhitzt wird und zwar in Abhängigkeit von der Papiersorte (Wassergehalt) und der Erwärmung. Beim Durchlauf durch eine thermische Fixierstation üblicher Art liegt z. B. die Schrumpfung in Bahnrichtung in einer Größenordnung von 0,06 %.
. Die Transportlochungen der Papierbahnen unterliegen Fertigungstoleranzen. Diese sind bis zu 0,12 % vom Sollmaß.

Diskussion der verschiedenen Betriebsarten:
Zum Antrieb der Papierbahnen z. B. in Endlosdruckern kommen unterschiedliche Transportprinzipien zur Anwendung. Dies sind:

### Friktionsantrieb

Der Antrieb der Papierbahnen durch Friktion erfolgt üblicherweise in Walzenspalten oder über Reibrollenantriebe. Kritisch ist dabei insbesondere der Antrieb im Walzenspalt (Fixierspalt) zwischen Fixier- und Andruckwalze einer Thermodruckfixierstation.

Ein Friktionsantrieb transportiert eine Bahnlänge pro Zeitintervall. Je nach Kraft- und Reibungsverhältnissen verändert sich jedoch der Schlupf, der prinzipbedingt bei jedem Friktionsantrieb auftritt. Schlupf bedeutet, daß kein festes Übersetzungsverhältnis vom treibenden Teil zum getriebenen Teil besteht und das getriebene Teil dem Treibenden mehr oder weniger nachhinkt. Beim Antrieb im Walzenspalt z. B.einer Fixierstation ist die Papierbahn um den Schlupf langsamer als die Oberflächengeschwindigkeit der Antriebswalze. Bei gleichbleibender Antriebsmotordrehzahl ändert sich so die Geschwindigkeit der getriebenen Papierbahn durch Kraft- und Reibungseinflüsse.

### Formschlüssiger Antrieb

Der Antrieb der Papierbahnen durch Formschluß erfolgt üblicherweise über Papiertransportraupen oder Stiftenräder,die in Transportlochungen des Papiers eingreifen. Als formschlüssiger Antrieb ist hier auch ein Antrieb gemeint, der zwar der Mechanik nach ein Friktionsantrieb ist, jedoch durch z.B. elektronische Mittel auf den Transport von Formelementen geregelt wird. Ein solcher Antrieb regelt demnach unterschiedlichen Schlupf selbsttätig aus und verhält sich in bezug auf die Bahngeschwindigkeit wie ein formschlüssiger Antrieb. Formelemente sind wiederkehrende detektierbare Merkmale verbunden mit der Papierbahn. Dies können beispielsweise sein: Transportlochungen, Druckmarken, Falze, Perforationen, Labels.

Ein formschlüssiger Antrieb transportiert eine definierte Anzahl Formelemente (z.B. Glieder einer Kette, Transportlochungen in der Papierbahn) pro Zeitintervall. Durch diverse Einflüsse können die Transportlöcher zueinander unterschiedliche Abstände haben (Lochungstoleranzen, Papierschrumpfung). Toleranzen im Lochungsabstand unterhalb einer zulässigen Grenze beeinflussen die Funktion des Antriebs nicht. Die hier auftretenden Toleranzen sind in der Größenordnung bis 0,2 %. Dadurch wird beim Transport einer bestimmten Anzahl von Transportlöchern jeweils eine unterschiedliche Bahnlänge transportiert.

Bei gleichbleibender Antriebsmotordrehzahl ändert sich so die Geschwindigkeit der getriebenen Papierbahn durch Lochungstoleranzen und Temperatureinflüsse. In elektrografischen Druckeinrichtungen, die mit Endlospapier arbeiten, ist die Formularlage fest zur Transportlochung definiert. Damit wird die Formularsynchronisation üblicherweise über die Transportlochung und einen formschlüssigen Antrieb bewerkstelligt. Die Ausrichtung des Druckbilds zum Papierformular wiederum erfolgt üblicherweise über die Formelemente in einem formschlüssigen Antrieb.

Damit kann allein durch Konstanthaltung der Antriebsmotordrehzahl mit keiner der beiden Antriebsarten eine definierte, konstante Papiergeschwindigkeit erreicht werden.

### Zwei Antriebe in Reihe

Sind in einer bahnverarbeitenden Anlage mehrere Antriebe an einer Bahn in Folge im Einsatz, muß je nach der Art der Antriebe eine entsprechende Synchronisation erfolgen. Mehrere Möglichkeiten der Reihenschaltung von Bahnantrieben sind in den Figuren 1 bis 3 dargestellt. Die als Bremse dargestellten Elemente verdeutlichen sinnbildlich die Entstehung der Zugkräfte im Papier. M ist das Antriebsmoment des jeweiligen Antriebs, n die Antriebsdrehzahl.

Zwei formschlüssige Antriebe in Reihe (siehe Figur 1) Sind bei der Reihenschaltung zweier formschlüssiger Antriebe die beiden Antriebe (Drehzahlen) fest miteinander verkoppelt, ändert sich der Inhalt des dazwischenliegenden Bahnspeichers nicht summarisch. Wird vom 1. Antrieb eine Transportlochung zugeführt, wird vom 2. Antrieb eine Transportlochung abgezogen. Die Summe der Transportlochungen zwischen den Antrieben bleibt gleich. Damit ist keine Regelung der Bahnlänge zwischen Antrieb 1 und 2 erforderlich. Die feste Koppelung von Antrieb 1 und 2 kann sowohl mechanisch (z. B. über eine feste Wellenverbindung oder ein Getriebe) als auch elektronisch erfolgen (z. B. durch den Einsatz zweier Schrittmotoren am gleichen Takt). Toleranzbehaftet ist bei diesem Antrieb jedoch die Bahngeschwindigkeit, die sich mit der Lochungstoleranz ändert.

### Zwei Reibantriebe in Reihe (siehe Figur 2)

Die Koppelung der Antriebe gewährleistet hier nicht den störungsfreien Lauf der Papierbahn. Je nach der Höhe des Schlupfes von Antrieb 1 und 2 wird sich so bei laufendem Papier eine Antriebsgeschwindigkeitsdifferenz einstellen. Dies bedeutet einen summarischen Fehler für den Bahnspeicher zwischen den beiden Antrieben. Der Bahnspeicher wird also entweder entleert und das Papier reißt, oder er läuft über. Hier muß also eine Regelung der Bahnlänge zwischen den beiden Antrieben erfolgen. Die Regelung wird üblicherweise als Antriebsgeschwindigkeitsregelung von mindestens einem der beiden Antriebe ausgeführt. Wobei mit der Regelung der Antriebsgeschwindigkeit der Inhalt des Bahnspeichers auf einem konstanten Wert gehalten wird.

### Zwei unterschiedliche Antriebe in Reihe (siehe Figur 3)

Werden zwei unterschiedliche Antriebe in Reihe eingesetzt, muß wiederum eine Regelung der Bahnlänge zwischen den beiden Antrieben erfolgen. Eine Koppelung der Antriebe reicht nicht aus, da die Bahngeschwindigkeit im formschlüssigen Antrieb mit der Lochungstoleranz schwankt und im Friktionsantrieb mit den Zugkräften. Diese Schwankungen kompensieren sich nicht gegenseitig; es entsteht ein summarischer Fehler für den Bahnspeicher mit den obengenannten Folgen.

### Zwei Bahnen parallel synchron

Im hier beschriebenen Problemfall werden zwei Papierbahnen parallel synchron verarbeitet. Dies ist der Fall bei:
. zwei völlig unabhängigen Bahnen, die den Drucker gesamt oder in Teilabschnitten parallel nebeneinander durchlaufen,
. einer Bahn, die in einer Schlaufe zurückgeführt wird und nach der Rückführung wieder parallel Antriebe durchläuft. (siehe Figur 4).

Parallel bedeutet, daß die Bahnen nebeneinanderliegend laufen und zwar durch gleiche geteilte oder ungeteilte Aggregate oder Funktionseinheiten. Mit synchron ist gemeint, daß zwischen den Formularen der einen Bahn und den Formularen der anderen Bahn keine Verschiebung eintritt, wenn das Papier läuft. Im vorliegenden Fall liegt die Vorderkante der Formulare bei beiden Bahnen gleich, wenn die Ausrichtlinie erreicht ist. Die Ausrichtlinie fällt hier zusammen mit der Linie in der das Papier bedruckt wird. Um die Synchronität zu gewährleisten, wird hier ein gemeinsamer formschlüssiger Antrieb eingesetzt.Aus dem gekoppeltem formschlüssigen Antrieb laufen A- und B-Bahn parallel aus. Aufgrund von Unterschieden in der Transportlochung sind die Papierbahngeschwindigkeiten von Bahn A und Bahn B unterschiedlich, obwohl die auslaufende Lochfrequenz gleich ist.

Im dargestellten Fall der Fig. 4 läuft die A- Bahn nach dem Raupenantrieb durch das Fixierwalzenpaar. Das Fixierwalzenpaar ist einerseits ein Friktionsantrieb, andererseits wird hier das Druckbild durch heiße Walzen mit dem Papier fixiert. Bei dieser Erwärmung schrumpft die Papierbahn in Längsrichtung. Damit verkürzt sich so der Abstand der Transportlochungen, um beispielsweise ca. 0,06 %. Nach den Fixierwalzen wird die A- Bahn wieder zurückgeführt und läuft dann parallel synchron zur neuen A- Bahn als B- Bahn durch den Raupenantrieb. Daraus folgt, daß die B- Bahn jetzt um jene 0,06 % Schrumpfung langsamer läuft als die A- Bahn.

Das sich dabei ergebende Problem ist, die beiden unterschiedlich schnellen Bahnen durch ein ungeteiltes Fixierwalzenpaar zu verarbeiten, bei dem die Oberflächengeschwindigkeit der Antriebsfriktionswalze für beide Bahnen nicht differenziert werden kann.

Eine Antriebsgeschwindigkeitsregelung wie eingangs beschrieben, ist hier alleine nicht ausreichend, da darüber nur eine Bahn zwischen zwei Antrieben geregelt werden kann.

In der dargestellten Anordnung der Figur 4 muß zusätzlich gewährleistet werden, daß sich die Papierlänge in der Rückführungsschlaufe zwischen A- Bahn und B- Bahn nicht summarisch ändert.

Die Synchronisation aufeinanderfolgender Transporteinheiten für eine einzige Bahn in einer bahnverarbeitenden Anlage, z. B einem Endlosdrucker kann über einen Bandspeicher, z. B. einen Schlaufenzieher erfolgen. Dabei werden die Transportgeschwindigkeiten der angrenzenden Antriebe in Abhängigkeit von dessen Speicherinhalt geregelt. Eine derartige Synchronisation ist aus den beschriebenen Gründen beim parallel-synchronen Betrieb von zwei Bahnen nicht möglich.

Aufgabe der Erfindung ist es deshalb eine Einrichtung zum positionsgenauen Synchronisieren des Parallellaufs von Aufzeichnungsträgerbahnen in einer elektrografischen Druckeinrichtung bereitzustellen, bei der die Aufzeichnungsträgerbahnen über eine Antriebseinrichtung formschlüssig angetrieben einen ersten Funktionsbereich parallel nebeneinander durchlaufen und dann parallel nebeneinander einem zweiten Funktionsbereich mit einem Friktionsantrieb zugeführt werden.

Ein weiteres Ziel der Erfindung ist es auch die Einrichtung so auszugestalten, daß sie insbesondere eine einfache und betriebssichere Regelung des Parallellaufs der Aufzeichnungsträgerbahnen in einer elektrografischen Druckeinrichtung, wie sie aus der WO 94/27193 bekannt ist ermöglicht.

Diese Ziele werden durch eine Einrichtung nach Anspruch 1 erreicht.

Vorteilhafte Ausführungsformen der Erfindung sind in den Unteransprüchen gekennzeichnet.

Durch kollektive und bahnspezifische Regelung wird die Größe des auftretenden Schlupfes jeder einzelnen Papierbahn im Friktionsantrieb so geregelt, daß ein störungsfreier Papierlauf gewährleistet ist. Hierzu kann die Regelung während und außerhalb des Druckbetriebs beeinflussen:
. Die Drehzahl des Friktionsantriebs.
. Die Papierspannkräfte der einzelnen Papierbahnen.
. Die Flächenpressung im Walzenspalt des Friktionsantriebs.
. Den Reibwert der Friktionswalze (über deren Beölung).

Weiterhin dient sie zur:
. Steuerung von Vorgängen beim Papiereinlegen, Start und Stop.
. Erfassung von Fehlern der Maschine und des Papierlaufs.

Zwischen dem formschlüssigen Antrieb und dem Friktionsantrieb besitzt jede Bahn einen Bahnspeicher, der auch als Bandspeicher bezeichnet wird. Hierin spannt je ein Schlaufenzieher die Papierbahn und mißt den Inhalt des Bahnspeichers (die Länge der Papierschlaufe).

Die Regelung teilt sich in zwei voneinander weitgehend unabhängige Funktionsgruppen:

### Die Schlaufenlängenregelung

Die Schlaufenlängenregelung wirkt gleichsinnig auf beide Papierschlaufen. Hauptinstrument dieser Regelung ist die Drehzahl der Friktionswalze (Fixierwalze).

### Die Schlaufendifferenzregelung

Die Schlaufendifferenzregelung wirkt gegensinnig auf beide Papierschlaufen. Hauptinstrument ist hier die bahnspezifische Regelung der Spannkraft in der jeweiligen Papierbahn.

Grundsätzliches Vorgehen der Regelung ist es die Papierschlaufenlänge, das heißt den Speicherinhalt der Bandspeicher in zulässigen Grenzen zu halten.

Eine derartige Regelung über den Schlupf ist insbesondere bei der Verwendung eines Friktionsantriebs in einer Fixierstation ungewöhnlich, da ein Schlupf üblicherweise ein Verwischen des Tonerbildes zur Folge hat, was gerade vermieden werden soll.

Ausführungsformen der Erfindung sind in den Zeichnungen dargestellt und werden im folgenden anhand der Zeichnungen beispielhaft näher beschrieben. Es zeigen

Figur 1 eine schematische Darstellung einer Aufzeichnungsträgerbahn mit zwei formschlüssigen Antrieben in Reihe.

Figur 2 eine schematische Darstellung einer Aufzeichnungsträgerbahn mit zwei Friktionsantrieben in Reihe.

Figur 3 eine schematische Darstellung einer Aufzeichnungsträgerbahn mit zwei unterschiedlichen Antrieben in Reihe.

Figur 4 eine schematische Darstellung des Papierlaufs in einer Druckeinrichtung mit zwei parallellaufenden Aufzeichnungsträgerbahnen.

Figur 5 eine schematische Darstellung des Papierlaufs in einer Druckeinrichtung mit Duplexdruck auf einer einzigen Papierbahn mit zwei parallellaufenden Aufzeichnungsträgerbahnen.

Figur 6 eine schematische Darstellung des Aufbaues einer Druckeinrichtung mit Duplexdruck entsprechend Figur 5 mit einer Regeleinrichtung zur Synchronisation der parallellaufenden Aufzeichnungsträgerbahnen.

Figur 7 eine schematische Darstellung der Funktion eines als Bandspeicher verwendeten Schlaufenziehers

Figuren 8 bis 12 schematische Darstellungen von Schlaufenzieherkonfigurationen mit einstellbarer Auslenkkraft und unterschiedlichen Kraftkennlinien und

Figur 13 eine schematische Darstellung einer Andruckkraftverstellmechanik für die Andruckwalze eines Fixierstation.

Die Erfindung wird im folgenden anhand des Aufbaues einer elektrografischen Druckeinrichtung zum ein- oder beidseitigen Bedrucken eines bandförmigen Aufzeichnungsträgers beschrieben, wie sie aus der WO 94/27193 bekannt ist.

Papierlauf bei einer elektrografischen Druckeinrichtung mit Rückführung des Aufzeichnungsträgers und einer Parallellaufregelung.

Entsprechend der Darstellung der Figur 5 wird bei der erfindungsgemäßen Druckeinrichtung der bandförmige Aufzeichnungsträger 1 ausgehend von einem Zuführbereich z. B. von einer Rolle in den Drucker eingezogen und im Bereich der Ausrichtlinie 2 mit der Vorderseite zugeordneten Tonerbildern bedruckt. Der Aufzeichnungsträger 1 ist dabei als vorgefaltetes Endlospapier ausgebildet mit vorgegebener Formularlänge. Im Bereich der Ausrichtlinie 2 befindet sich der Umdruckbereich zum Umdrucken der Tonerbilder von einem Zwischenträger (Fotoleitertrommel) auf den Aufzeichnungsträger 1 mit einem Aufbau entsprechend der WO 94/27193. Der Antrieb 3 im Umdruckbereich erfolgt formschlüssig über Traktoren mit darauf angeordneten Nippeln, die in entsprechende Randperforationen (dargestellt als weiße Auslassungen) des Aufzeichnungsträgers 1 eingreifen. Zur Unterscheidung der frisch eingezogenen, der Vorderseite zugeordneten Bahn von der rückgeführten und gewendeten der Rückseite zugeordneten Bahn im Umdruckbereich (Ausrichtlinie 2) sei die "Vorderseitenbahn" A-Bahn (Bezugszeichen 5) und die "Rückseitenbahn" B-Bahn (Bezugszeichen 4) genannt. Die A-Bahn 5 passiert einen Bandspeicher in Form eines Schlaufenziehers 6/1 und wird über eine Unterdruckbremse 7/1 von einem Friktionsantrieb 8 in Form einer Fixierstation angetrieben. Danach wird die Bahn zurückgeführt in einer Wendeeinrichtung 10 gewendet und parallel zur frisch eingezogenen Bahn wieder dem formschlüssigen Antrieb 3 als B-Bahn 4 zugeführt. Hier wird beim Passieren der Ausrichtlinie 2 die Rückseite im Umdruckbereich parallel und synchron zur A-Bahn bedruckt. Weiter läuft die B-Bahn parallel zur A-Bahn über einen Schlaufenzieher 6/2, eine Unterdruckbremse 7/2 und erneut durch den Friktionsantrieb 8 der Fixierstation. Danach wird sie einer Papierausgabe z. B einem Stapler oder einer sonstigen Papiernachverarbeitungseinrichtung zugeführt.

Zwischen der Rückführung der A-Bahn und der Wiederzuführung der Bahn in den formschlüssigen Antrieb 3 als B-Bahn ist in Papiertransportrichtung hinter der Wendeeinrichtung 10 ein Bandspeicher 11 in Form eines Schlaufenziehers angeordnet. In der hier beschriebenen Anordnung entspricht diese Schlaufe dem Bahnspeicher zwischen zwei formschlüssigen Antrieben deren Funktion eingangs beschrieben wurde. Der Speicherinhalt der Schlaufe ändert sich somit auch ohne Regelung nicht summarisch. Der Speicher ist lediglich nötig zum Ausgleich von Toleranzen und zur Formularsynchronisation beim Einlegen unterschiedlich langer Formulare.

Der Friktionsantrieb 8 wird im Drucker gebildet aus Fixierwalze 8/1 und Andruckwalze 8/2 und hat die Aufgabe, die Tonerbilder auf dem Aufzeichnungsträger 1 zu fixieren. Daher ist die getriebene Fixierwalze 8/1 beheizt. Die mitlaufende Andruckwalze 8/2 wird gegen die Fixierwalze gepreßt. In einem Fixierspalt 9 zwischen den beiden Walzen wird die Papierbahn gepreßt, erhitzt und angetrieben. Hierbei schrumpft die Bahn durch Feuchtigkeitsverlust in Längs- und Querrichtung. Das bedeutet, daß sich die Abstände zwischen den Formelementen (Formulare, Perforationslöcher) verkleinern. Daraus folgt, daß nach der Rückführung die B-Bahn mit geringerer Bahngeschwindigkeit aus dem formschlüssigen Antrieb 3 ausläuft als die A-Bahn.

### Elemente der Regeleinrichtung

Die Regeleinrichtung zum positionsgenauen Synchronisieren des Parallellaufs der Aufzeichnungsträgerbahnen 4, 5 läßt sich entsprechend der Darstellung der Figur 6 in folgende Baugruppen unterteilen.

### Schlaufenzieherbaugruppe

Sie besteht aus der Schlaufenziehereinheit 6 aus zwei der jeweiligen Bahn 4 und 5 zugeordneten Schlaufenziehern 6/1, 6/2, die jeder einen Schlaufenzieher-Winkelsensor 12 aufweisen, einer Federmechanik 13 für den Schlaufenzieher 7 und einer Verstelleinrichtung 14 für das Schlaufenzieher- Drehmoments . Nicht dargestellt ist eine Einrichtung zum Koppeln der beiden Schlaufenzieher.

### Funktionsbereich Unterdruckbremse

Er besteht aus einer Einrichtung zur Unterdruckerzeugung 15, z. B. einer Saugpumpe, die mit einer Unterdruckventil- und Regelbaugruppe 16 aus zwei getrennt regelbaren Ventilen 16/1, 16/2 in Verbindung steht und die mit der eigentlichen Unterdruckbremse 7 aus zwei getrennten Gleitflächen 7/1, 7/2 mit Sauglöchern gekoppelt ist.

### Fixierbereich

Er besteht aus der Fixierwalze 8/1, einem Antrieb 17 in Form eines Elektromotores für die Fixierwalze 8/1, der Andruckwalze 8/2 sowie einer Anschwenkmechanik 18 für die Andruckwalze 8/2 aus zwei über eine Drehachse mit einem Antrieb 19 gekoppelten Nocken, die über Hebelelemente an der Achse der Andruckwalze 8/2 angreifen.

### Elektronik

Hierzu gehört die eigentliche Regelungselektronik 20 aus einer in üblicher Weise aufgebauten mikroprozessorgesteuerten Anordnung, die über Busleitungen mit einer Leistungselektronik 21 für den Antrieb 17 der Fixierstation, den Antrieb 19 der Andruckwalze und den Ventilen 16/1, 16/2 der Bremse 7 in Verbindung steht sowie über eine Busleitung mit einer in üblicher Weise aufgebauten Steuerelektronik 22 für einen Antrieb 23 des formschlüssigen Antriebs 3 (Raupen) der Umdruckstation. Die Regelungselektronik 20 ist weiterhin über Leitungen gekoppelt mit den Drehwinkelsensoren 12 der Schlaufenzieher 6 und steht über eine Busleitung 24 mit der Gerätesteuerung des Druckers in Verbindung. Deren Aufbau ist aus der WO 94/27193 bekannt.

Eingangsgrößen für die Regelung werden über die Bus- oder Steuerleitungen 24 aus dem Umfeld (Gerätesteuerung) und über die Steuerung 22 vom Antrieb 23 der Transportraupen in der Umdruckstation der Regelungselektronik 20 zugeführt.

### Verschiedene Ausführungsformen des Schlaufenziehers

In Abhängigkeit von später beschriebenen gewünschten unterschiedlichen Funktionsoptionen der Regeleinrichtung können verschiedene, in den Figuren 8 - 12 dargestellte Ausführungsformen des Schlaufenziehers zum Einsatz kommen:

### Grundaufbau (Figur 8)

Die nebeneinanderliegenden Schlaufenzieher 6/1, 6/2 werden mit jeweils einer eigenen Feder 13/1, 13/2 ausgelenkt, die über Anlenkhebel 30 an Auslenkelementen 25 angreifen. Die Ausgangs-Winkelstellung der Anlenkhebel 30 beeinflußt die Veränderung des Rückdrehmoments (M) der Schlaufenzieher mit dem Schlaufenzieherwinkel (β). Auf der anderen Seite steht die jeweilige Feder 13/1, 13/2 mit einem Seil 31 in Verbindung. Dieses Seil 31 ist an einer Aufrollvorrichtung 32 angebracht. Hier wird über eine Handkurbel 33 und ein Schneckengetriebe 34 eine Welle 35 gedreht. Die Aufrollvorrichtung kann durchdrehend oder nur in einem definierten Winkelbereich arbeiten. Auf dieser Welle 35 sitzen die zwei Seilrollen 36/1, 36/2 sowie ein Zeiger 37 einer Krafteinstellskala 38.

Durch die spezielle Gestaltung der Aufrollvorrichtung 32 kann das Rückdrehmoment zwischen den beiden Schlaufenziehern 6/1, 6/2 abgestimmt werden.

### Symmetrische Ausführung

Bei einer symmetrischen Ausführungsform entsprechend Figur 9 sind die erzeugten Rückdrehmomente M der beiden Schlaufenzieher 6/1, 6/2 in beiden Bahnen A, B gleich. Dies ist vorteilhaft, wenn die Papierbahnen die gleiche Struktur haben und keine Tendenz besteht, daß eine Bahn grundsätzlich zu einer größeren Schlaufe neigt als die andere. Die daneben dargestellten Kennlinien (Abszisse β, Ordinate M) der Rückdrehmomente sind in jeder der Verstellposition (I, II der Skala) für beide Schlaufenzieher 6/1, 6/2 gleich.
Anstatt der Seilrollen 36/1, 36/2 können auch Anlenkhebel eingesetzt werden.

### Unsymmetrische Ausführungen

Unsymmetrische Ausführungen sind vorteilhaft, wenn sich die Bahnen mit vorhersagbarer Richtung unterschiedlich verhalten. Hier kann mit unterschiedlichen Kräften und Kraftkennlinien gegengehalten werden.

### Vorhalt einer Seite

Wird das Seil 31 (Figur 8) nur an einem Schlaufenzieher verkürzt, entsteht eine Differenz der beiden Momentenkennlinien. Bei sonst symmetrischem Aufrollverhalten bleibt diese Differenz über alle Krafteinstellungen gleich. Bei unsymmetrischen Anordnungen wird mit der Seillänge ein gezielter Offset zwischen Schlaufenzieher A und B erzeugt.

### Unterschiedliches Aufrollverhalten

Unterschiedliche Durchmesser der Seilrollen (Fig. 10) Mit dieser Anordnung wird erreicht, daß sich eine Differenz der beiden Momentenkennlinien über die Verstellung linear ändert. Dargestellt ist der Sonderfall, daß bei der Verstellposition I die beiden Kennlinien zusammenfallen. Bei nicht durchdrehender Verstellung kann dieser Effekt auch mit unterschiedlich langen Anlenkhebeln erzielt werden.

### Andere Formen von Aufrollkurven (Figuren 11, 12)

Soll sich die Verstellung der oder die Differenz zwischen den Momentenkennlinien nichtlinear ändern, können andere Aufrollkurven eingesetzt werden. Dies sind allgemein andere Kurvenformen mit den Sonderfällen: Exzenter, Ellipse, Spirale.

### Hebelanlenkungen (Fig. 11, A-Seite)

Anstelle der Seilrollen 36 können auch Hebel 39 eingesetzt werden, an denen das Seil 31 angelenkt wird. Durch unterschiedliche Vorhaltewinkel ist es möglich, unterschiedliche und nichtlineare Verstellkennlinien zu erzielen.

### Unterschiedliche Federcharakteristik (Fig. 12)

Durch unterschiedliche Federraten der Federn 13/1, 13/2 werden die Steigungen der Momentenkennlinien unterschiedlich gestaltet. Der Unterschied der Steigung der Kennlinie bleibt über verschiedene Krafteinstellungen gleich. Federn mit unterschiedlicher Vorspannung wirken wie die Veränderung der Seillänge zwischen A- und B-Seite.

### Kombinationen

Es sind auch Kombinationen der dargestellten Ausführungen möglich. So können von der bisher beschriebenen Verstelleinrichtung abweichend zur Verstellung der beiden Schlaufenzieherkennlinien auch zwei Verstelleinrichtung eingesetzt werden. Mit getrennten Verstelleinrichtungen für die Schlaufenzieher lassen sich diese unabhängig voneinander einstellen. Mit einer zusammengesetzten Verstelleinrichtung aus zwei z. B. summarisch wirkenden Einrichtungen läßt sich damit einerseits das Kraftniveau der beiden Seiten gleichsinnig einstellen, andererseits die Kraftdifferenz zwischen den beiden Schlaufenziehern.

### Motorische Verstellung

Die hier erläuterte mechanische Verstellung über Kurbel und Schneckengetriebe kann auch automatisch erfolgen (z. B. mit Elektromotor). Dies gilt auch für die getrennte Verstellung.

Die Sollwerte zur automatischen Einstellung der Schlaufenzieherkräfte kann der Drucker selbst ermitteln. Die Einstellung der Schlaufenzieherkräfte kann einmalig beim Einlegen des Papiers erfolgen, oder zusätzlich dynamisch während des Betriebs. Hierzu relevante Meßgrößen sind: Papierbreite, Stellung der Schlaufenzieher, Lage der Bahnkante nach dem Schlaufenzieher und der Schlupf der Bahnen in der nachfolgenden Fixierstation.

### Funktion der Regelung

Die Funktion der Regelung wird im folgenden anhand der verschiedenen in der Figur 7 dargestellten über die Drehwinkelsensoren 12 abgetasteten Positionen der Schlaufenzieher erläutert, wobei jeder Schlaufenzieher ein um eine Drehachse verschwenkbares Auslenkelement 25 mit zugehöriger Auslenkfeder 13/1, 13/2 (Figur 8) aufweist. Jeder der Schlaufenzieher 6/1 und 6/2 verschwenkt dabei zwischen einem oberen mechanischen Anschlag 26 und einem unteren mechanischen Anschlag 27 um eine Drehachse 28. Seine aktuelle Position hängt ab von der durch die Papierbahnen freigegebene Schlaufenlänge und damit vom Inhalt des Bandspeichers bzw. der gespeicherten Bandlänge. Dabei bezeichnet: O den oberen Fehlerbereich; R den Arbeitsbereich der Schlaufenzieher; U den unteren Fehlerbereich; RL die Regelabweichung der Schlaufenlangenregelung; RD die Regelabweichung der Schlaufendifferenzregelung; MA den Mittelwert der aktuellen Schlaufenzieherstellung und MR die Mitte des Schlaufenzieher-Arbeitsbereichs.

### Schlaufenlängenregelung

Durch Veränderung der Drehzahl der Fixierwalze 8/1 über die Regelungselektronik 20 wird die Regelgröße auf ihren Sollwert geregelt. Regelgröße ist der Mittelwert MA (Figur 7) der aktuellen Schlaufenzieherstellungen 6/1, 6/2. Der Sollwert ist z.B. die Mitte MR des Arbeitsbereichs der Schlaufenzieher. Damit wird die Regelabweichung der Schlaufenlängenregelung RL gegen Null geregelt.

Hierdurch unterscheidet sich diese Regelung von der eingangs im Zusammenhang mit zwei Reibantrieben in Reihe diskutierten Antriebsgeschwindigkeitsregelung. Die vorliegende Regeleinrichtung regelt nicht auf einen Parameter einer Bahn, sondern auf den Zustand der Bahnen zueinander.

### Schlautendifferenzregelung

Die Differenz der Schlaufenzieherstellungen in der A-Bahn 6/1 und der B-Bahn 6/2 (Regelabweichung RD der Schlaufendifferenzregelung (Figur 7) wird mit der Schlaufendifferenzregelung gegen Null geregelt. Bei der Verwendung eines reinen Proportional-Regelalgorithmus kann eine dauernde Regelabweichung verbleiben. Diese ist ggf. gewünscht, da hierdurch die Unterstützung der Regelung durch die Schlaufenzieher erfolgen kann.

Als Stellglieder für die Schlaufendifferenzregelung dienen die beiden Unterdruckbremsen 7/1, 7/2. Die Schlaufendifferenzregelung liefert die Sollwerte für die untergeordnete Druckregelung der jeweiligen Unterdruckbremse über die Ventile 16/1, 16/2. Dadurch wird der Schlupf der A-und B-Bahnen im Fixierspalt 9 zwischen den Walzen 8/1 und 8/2 relativ zueinander verändert.

Die Bremskräfte werden ausgehend von z. B. in einem Speicher der Regelungselektronik 20 in Form von Tabellen gespeicherten Standardeinstellungen bzw. Standardwerten für den Unterdruck verändert. Je nach Richtung und Größe der Differenz der Schlaufenzieherstellungen wird proportional in der einen Bahn die Bremskraft erhöht und in der anderen Bahn die Bremskraft verringert.

Die hier symmetrisch beschriebene Bremskraftveränderung kann auch in anderer Weise erfolgen, z. B. kann ausgehend von geringen Bremskräften für beide Bahnen die Bremskraft nur in der Bahn erhöht werden, in der ein relativ größerer Schlupf erreicht werden soll.

### Varianten und Erweiterungen der Regelung

Gleichsinnige Änderung der Papierbremskraft der Unterdruckbremse. Die Unterdruckbremsen 7/1, 7/2 wurden bisher von der Schlaufendifferenzregelung genutzt, um die auf die Papierbahnen 4, 5 übertragenen Bremskräfte bahnspezifisch und gegensinnig zu verändern. Die Unterdruckbremsen 7/1, 7/2 können jedoch weiter auch für die Schlaufenlängenregelung genutzt werden. Weisen z. B. beide Papierbahnen 4, 5 im Fixierwalzenspalt 9 sehr hohen Schlupf auf, können die Standard-Ausgangswerte für den Soll- Unterdruck durch die Schlaufenlängenregelung auf beiden Bahnen gleichsinnig reduziert werden. Dies kann von Hand oder automatisch durch Aufruf von reduzierten Standardwerten aus dem Tabellenspeicher der Regelungselektronik 20 erfolgen.

### Regelung der Andruckkraft

Die Andruckkraft ist die Kraft, mit der die Andruckwalze 8/2 gegen die Fixierwalze 8/1 gepreßt wird. Sie beeinflußt stark den Zusammenhang zwischen der Papierspannkraft und dem Schlupf der Bahnen im Fixierwalzenspalt 9. Durch geringere Andruckkraft wird bei gleicher Papierspannkraft ein größerer Schlupf der Papierbahnen 4, 5 erreicht.

Um einen Papierriß ausschließen zu können, müssen die Zugkräfte in den Papierbahnen begrenzt werden. Die so begrenzten Kräfte an der Unterdruckbremse und am Schlaufenzieher sind bei Papieren mit sehr geringem Schlupfverhalten unter Umständen nicht in der Lage, die Schlaufendifferenzen zu beherrschen Die Schlaufenzieher laufen immer weiter auseinander. Um mit der verfügbaren Kraftdifferenz eine größere Schlupfdifferenz zu erreichen, kann es nötig sein, die Andruckkraft der Andruckwalze auf die Fixierwalze zu reduzieren.

Ist z. B. in dem beschriebenen Fall die Schlaufendifferenzregelung nicht in der Lage mit zulässigen Spannkräften die Schlaufendifferenz auszugleichen, reduziert sie die Andruckkraft über die Anschwenkmechanik 18 der Andruckwalze durch Verdrehen der Nocken über den Motor 19. Dagegen wird die Andruckkraft bei Auftreten von hohen Schlupfwerten erhöht. Die Andruckkraft kann jedoch nicht beliebig verringert werden, da bei zu geringer Kraft die Fixierung nicht mehr ausreicht. Eine hohe Andruckkraft wirkt sich günstig auf die Fixierung des Druckbilds aus.

### Synchronisationsstopp

Können die beiden Papierbahnen 4, 5 durch die mechanischen und regelungstechnischen Maßnahmen zur Veränderung des Schlupfs nicht mehr innerhalb vorgegebener Grenzen gehalten werden, wird automatisch ein Synchronisationsstopp erzeugt.

Dies ist z. B. dann der Fall, wenn die Regelung der Schlaufendifferenzen selbst bei minimaler Andruckkraft der Andruckwalze die Schlaufendifferenz nicht mehr begrenzen kann. Dann verschwenkt ein Schlaufenzieher in einen Fehlerbereich, der durch den entsprechenden Winkelsensor 12 erkannt und an die Regelelektronik 20 gemeldet wird. Diese stoppt über die Gerätesteuerung den Drucker. Die Bedingungen hierfür werden vom Drucker durch logische Auswertung der Sensorsigale selbsttätig erkannt und sind durch Eingabe und Abspeichern entsprechender Grenzwerte bzw. Bedingungen in einen Speicherbereich der Regelelektronik 20 festlegbar. Beim Synchronisationsstopp stoppt der Drucker automatisch, beide Schlaufenzieher werden z. B. automatisch durch Aufruf der entsprechenden Standard-Ausgangswerte oder durch Verschieben und Ausrichten der Bahnen relativ zueinander von Hand mit Hilfe der Ausrichtlinie 2 im Umdruckbereich wieder in die parallele Ausgangsstellung gezogen und der Drucker startet erneut selbsttätig. Dieser Vorgang kann sich zyklisch wiederholen. Anstelle der Verwendung von Standardeinstellungen beim Neustart nach einem Synchronisationsstopp kann es günstig sein, reduzierte Werte zu verwenden. Weist ein Papier einen derartigen Schlupf auf, daß es einmalig zu einem Synchronisationsstopp kommt, ist es wahrscheinlich, daß sich dieser zyklisch wiederholt. Um nun den Druckzyklus möglichst lange zu erhalten, sollte die Andruckkraft schon beim Neustart reduziert sein. Je nach Gerätekonzept kann die zyklische Wiederholung des Synchronisationsstopps die gesamte Schlaufendifferenzregelung ersetzen.

### Veränderung der Beölung der Fixierwalze

Die bei Thermofixierstationen übliche Beölung der Fixierwalze mit Trennöl zur Vermeidung von durch anhaftenden Toner auf der Fixierwalze auftretenden Offset-Druckeffekten hat Einfluß auf die Reibverhältnisse zwischen der Papierbahn und der Fixierwalze im Fixierspalt. Stärkere Beölung bringt bei unveränderten Kraftverhältnissen höhere Schlupfwerte. Wird ein Papier verarbeitet und dessen Schlupfverhalten liegt mit den Startparametern des Druckers außerhalb des verarbeitbaren Bereiches, kann über die Beölung der Fixierwalze zusätzlich Einfluß genommen werden.

Üblicherweise wird die Beölung der Fixierwalze eingesetzt zur Verbesserung der Tonerrelease-Eigenschaften der beölten Walze. Hierzu kommen in ihrer Beölungsmenge regelbare Beölungsstationen zum Einsatz, wie sie in der Elektrofotografie üblich sind. Es ist möglich, den Ölfluß in einer derartige Beölungsstation über die Regelungselektronik 20 zu steuern und damit Einfluß auf den Schlupf zu nehmen.

### Progressive Schlaufenzieherkraft

In der bisher beschriebenen Anordnung werden die Brems- bzw. Spannkräfte in den Papierbahnen aktiv nur durch die Unterdruckbremse 7 erzeugt. Neben der Unterdruckbremse besteht jedoch auch die Möglichkeit durch die Schlaufenzieher Spannkräfte in die Papierbahnen einzuleiten.

Durch eine spezielle Anordnung der Schlaufenziehermechanik kann die Funktion von Unterdruckbremse und gesamter Schlaufendifferenzregelung unterstützt oder komplett übernommen werden.

Diese Anordnung sei hier progressive Schlaufenzieherkraft genannt.

Der Regelalgorithmus der Schlaufendifferenzregelung enthält grundsätzlich die Funktion, daß in der Bahn, deren Schlaufenzieher relativ tiefer steht, eine relativ höhere Spannkraft erzeugt wird. Dieser Zusammenhang ist auch mechanisch zu realisieren.

Bei der progressiven Schlaufenzieherkraft wird die Federmechanik der Schlaufenzieher so ausgelegt, daß der relativ tiefer niedergezogene Schlaufenzieher eine relativ höhere Spannkraft in die jeweilige Papierbahn einleitet als der andere. Diese Kraftdifferenz muß mit zunehmender Winkeldifferenz zunehmen.

### Diese Forderung kann z. B. durch unterschiedliche Federanordnungen erfüllt werden wie sie im Zusammenhang mit den Figuren 8 bis 12 beschrieben wurden.

Gleichsinnige Änderung der Papierspannkraft durch die Schlaufenzieher.
Neben der regelungstechnischen Funktion des Schlaufenziehers kann dieser weitere Funktionen übernehmen. Durch die Umlenkung der Bahn um den Schlaufenzieher stabilisiert und lenkt dieser den weiteren Lauf der Bahn. Hier sind für unterschiedliche Bahnqualitäten und Bahnbreiten jeweils angepaßte Papierzugkräfte nötig. Diese Anpassung kann über eine manuelle Einstellmechanik erfolgen, wie sie ebenfalls im Zusammenhang mit den Figuren 8 bis 12 beschrieben wurde.

Wird die Schlaufendifferenzregelung durch progressive Schlaufenzieherkraft unterstützt oder ersetzt, kann die Schlaufenlängenregelung die Papierspannkräfte durch den Schlaufenzieher gleichsinnig verändern. Hierdurch kann die manuelle Einstellung ersetzt werden. Weiter können so die Möglichkeiten der Regelung erweitert werden.

Ist z. B. der Schlupf der beiden Papierbahnen an der Fixierwalze unzulässig hoch, kann die Spannkraft in beiden Papierbahnen gleichsinnig verringert werden. Dies ermöglicht die Schlaufenlängenregelung über eine Verschiebung des Sollwerts der Regelung. (Der Sollwert liegt standardmäßig in der Mitte des Arbeitsbereichs der Schlaufenzieher).

### Mechanische Betätigung der Unterdruckbremse

Die Schlaufendifferenzregelung kann auch mechanisch realisiert werden. Hierbei werden z. B. die Stellglieder der Unterdruckbremsen 7/1, 7/2 (z. B. Unterdruckventile 16/1, 16/2) mechanisch mit den Schlaufenziehern gekoppelt. Die genannten Regelzusamnenhänge und Proportionalitäten sind dann z. B. auch über Gestängeanordnungen realisierbar.

### Ein festgelegter Schlaufenzieher

Die Schlaufenlängenregelung regelt den Mittelwert MA der beiden aktuellen Schlaufenzieherpositionen (Figur 7) auf seinen Sollwert. Durch dieses Vorgehen wird die zulässige Regeldifferenz für die Schlaufendifferenzregelung maximiert. Ist dies nicht vordringlich, kann die Schlaufenlängenregelung auch ausschließlich auf einen der Schlaufenzieher 6/1, 6/2 regeln. Diese Regelung kann in einfachster Anordnung z. B. eine Zweipunkt-Regelung sein.

Der zweite Schlaufenzieher wird dann, wie bereits beschrieben, relativ zum ersten geregelt.

### Verarbeitung einer breiten Papierbahn

Die Druckeinrichtung in der die erfindungsgemäße Regeleinrichtung zur Anwendung kommt, hat einen prinzipiellen Aufbau, wie er in der WO 94/27193 beschrieben ist. Damit kann die Druckeinrichtung sowohl im zweibahnigen als auch im einbahnigen Betrieb betrieben werden. Dies sowohl mit Bahnen der Breiten wie die des zweibahnigen Betriebs, als auch mit einer Bahnbreite bis über die gesamte Breite der beiden einzelnen Papierbahnen.

Für die beteiligten Aggregate bedeutet dies im einzelnen:

### Formschlüssiger Antrieb

Die Transportraupen für den Papiertransport im Umdruckbereich können der jeweiligen Bahnbreite angepaßt werden. Dies sowohl für zwei als auch für eine Bahn.

Schlaufenzieher

Die zwei Schlaufenzieher werden bei einbahnigem Betrieb mechanisch gekoppelt und wirken wie ein durchgehender Schlaufenzieher. Durch die Koppelung fallen die aktuellen Stellungen der Schlaufenzieher zusammen. Somit ist auch ihr Mittelwert identisch mit ihrer aktuellen Stellung. Diese Koppelung kann z. B. aus Gründen der Betriebssicherheit durch einen Sensor überwacht werden.

### Unterdruckbremsen

Die wirksame Breite der Unterdruckbremsen läßt sich über eine Breitenverstellung einstellen, wie sie bei einbahnigen elektrografischen Druckeinrichtungen, die zum Bedrucken verschiedener Bandbreiten geeignet sind, üblich ist. Mit ihr kann auch eine durchgehend breite Bahn bedient werden.

### Fixierstation

Weder die Fixier- noch die Andruckwalze bei der dargestellten Thermofixiereinrichtung sind geteilt. Dies gilt auch bei der Verwendung einer Blitzfixiereinrichtung oder einer Strahlerfixiereinrichtung. Somit sind derartige Fixierstationen unverändert für den einbahnigen Betrieb tauglich. Die Rückführung, der Wender und die Schlaufe der Rückführung werden im einbahnigen Betrieb nicht durchlaufen.

### Verarbeitung zweier unabhängiger Papierbahnen

Die Erfindung wurde anhand einer Bahnkonfiguration im Drucker beschrieben, bei der der Aufzeichnungsträger zunächst auf der Vorderseite bedruckt, dann gewendet und zurückgeführt und dann auf seiner Rückseite bedruckt wird. Die Regelung ist ohne Änderung ihres Aufbaues in analoger Weise auch in der Lage den synchronen Parallellauf von zwei getrennten Papierbahnen zu regeln, die den gesamten Drucker parallel entsprechend der WO 94/27193 durchlaufen.

### Selbstlernender Regelalgorithmus

Je nach Art des Bedruckstoffes sind die Reaktionen einer starren Regelung mehr oder weniger angemessen. Vorteilhaft sind hier selbstlernende Regelungen, die ihr Regelverhalten je nach Bedruckstoff und Umgebungsbedingungen optimieren. Zu diesem Zweck können die Parameter von Bedruckstoff und Umgebungsbedingungen entweder über eine Eingabeeinrichtung in die Regeleinrichtung eingegeben werden oder die Regeleinrichtung erfaßt selbsttätig über entsprechende Sensoren die Parameter. Diese können z. B. übliche Sensoren für die Dickenabtastung des Bedruckstoffes, für die Erfassung seiner Oberflächenstruktur, die Umgebungstemperatur, die Feuchtigkeit usw. sein. Es ist auch möglich den Bedruckstoff z.B. durch einen Barcode zu kennzeichnen und diesen abzutasten.

### Fehlererkennung

Für die Schlaufenregelung werden an verschiedenen Stellen des Druckers Daten des aktuellen Betriebszustandes gemessen. Zur Verfügung stehen so z.B. Daten über das Schlupfverhalten des Papiers, über Inhalt und Änderungsgeschwindigkeit des Papierspeichers usw..

Über Grenzwert- und Plausibilitätsüberwachungen sowie über kombinatorische Fehleranalysen von Parametern mit Hilfe einer der Regeleinrichtung oder der Gerätesteuerung zugeordneten Uberwachungsanordnung können Fehler der Maschine über die bisherigen Möglichkeiten hinaus erkannt und behandelt werden. Die Überwachungsfunktion kann auch von der Regelelektronik selbst übernommen werden. Wie eine derartige Uberwachungsanordnung schaltungstechnisch aufzubauen ist, ist dem Fachmann geläufig.

### Weitere Möglichkeit zur Schlaufendifferenzregelung

Wie im Zusammenhang mit der Schlaufendifferenzregelung erläutert dienen die beiden Unterdruckbremsen 7/1 und 7/2 als Stellglieder zur Einleitung der bahnspezifischen Spannkräfte in die jeweilige Papierbahn A oder B. Es hat sich nun herausgestellt, daß eine aus der US-A-5 323 944 prinzipiell bekannte und in der Figur 13 dargestellte Anordnung zur Seitenregelung des Papierlaufes (Kantenregelung) einer Papierbahn sich besonders gut als Stellglied zur Einleitung der bahnspezifischen Spannkräfte in die jeweilige Papierbahn A oder B eignet. Die Anordnung ist als alleiniges Stellglied verwendbar, oder sie kann in Kombination mit einem anderen, die bahnspezifischen Spannkräfte beeinflußenden Stellglied, zum Beispiel den Unterdruckbremsen 7/1 und 7/2 verwendet werden. In einer Kombination ist sie besonders zur Feinregelung geeignet.

Die Anordnung wirkt wie in der Figur 13 dargestellt auf die Fixierwalze 201, die entsprechend der Fixierwalze 8/1 der Figur 6 aufgebaut ist. Eine Andruckwalze 205 entsprechend der Andruckwalze 8/2 der Figur 6 ist an die Fixierwalze an-und abschwenkbar. Gelagert ist die Andruckwalze 205 auf zwei seitlichen Lagerelementen 206. Die Lagerelemente 206 wiederum sind im Gestell des Druckgerätes um eine ortsfeste Drehachse schwenkbar angeordnet. Zum An- und Abschwenken der Andruckwalze 205 an die als Gegenwalze wirkende Fixierwalze 201 sind zwei über einen Elektromotor 208 drehbare Nockenscheiben 209 vorgesehen, die an Führungsansätzen 210 (drehbare Rollen) der Lagerelemente 206 anliegen. Zwei seitlich an den Lagerelementen 206 angreifende Rückholfedern 211 ziehen die Lagerelemente 206 über die Führungsansätze 210 gegen die Nockenscheiben 209.

Die Nockenscheiben 209 sind jeweils in einem Ende einer hebelartigen Schwinge 212 angeordnet. Diese Schwingen sind um eine ortsfeste zur Andruckwalzenachse parallele Schwingenachse 213 drehbar gelagert. An einer der Nockenscheibe gegenüberliegenden Seite der Schwingen 212 sind Federelemente 218 in Form von Spiralfedern eingehängt. Das andere Ende der Spiralfedern 218 ist mit einem Seil oder einer Kette 217 verbunden, das oder die jeweils um eine ortsfeste Umlenkrolle 215 geführt ist. Die freien Seil- oder Kettenenden sind an einem ersten Ende eines um eine Symmetrieachse 216 verschwenkbaren Stellhebels 214 befestigt. Durch die als Seil oder Kette 217 und als Umlenkrolle 215 ausgebildeten Kraftumlenkmittel wird die senkrecht zur Andruckwalzenachse gerichtete Wirkrichtung der Federelemente 218 umgelenkt. Die Wirkrichtung entspricht dann der durch einen Pfeil angedeuteten Schwenkrichtung 204 des Stellhebels 214. Diese Schwenkrichtung 204 ist parallel zur Andruckwalzenachse gerichtet. Durch diese Anordnung der Federelemente 218 üben diese auf die Schwingen 212 eine Zugkraft aus, die durch die Schwingen 212 in eine Andruckkraft so umgesetzt wird, daß die Andruckwalze 205 gegen die Fixierwalze 201 gedrückt wird. Zur Begrenzung des Schwingbereichs der Schwingen 212 sind im Lagerbereich der Nockenscheiben 209 verstellbare Anschläge 219 angeordnet.

Die Federkraft der Federelemente 218 ist deutlich größer als die Federkraft der Rückholfedern 211 an der Andruckwalze 205. Im angedrückten Zustand der Andruckwalze 205 sind die Schwingen 212 von den Anschlägen 219 abgeschwenkt. Die Nockenscheiben 209 drücken entsprechend ihrer Drehposition die Andruckwalze 205 gegen die Fixierwalze 201. Die Andruckkraft wird dabei im wesentlichen bestimmt durch die Federkraft der Federelemente 218 in Verbindung mit dem geometrischen Aufbau der Schwinge 212 und der Drehposition der Nockenscheiben 209.

Das Stellglied 220 besteht aus einer in Wirkrichtung der Federelemente 218 gerichteten Spindel 225, einer Spindelmutter 223 und einer Spindelmutterklaue 222. Die Spindel 225 ist mit einem Stellmotor 226 gekoppelt, der von der Steuereinheit 21 (Figur 6) ansteuerbar ist. Bei Drehung der Spindel 225 wird die Spindelmutter 223 in Längsrichtung der Spindel 225 verschoben und so je nach Auslenkung des Schwenkhebels 214 eine entsprechende Andruckkraft auf die zwischen Fixierwalze 201 und Andruckwalze 205 geführten hier nicht dargestellten Papierbahnen A oder B ausgeübt. Auf diese Weise wird über die Kraftverstellmechanik eine bahnspezifische Andruckkraft im Bereich der Fixierwalze 201 ausgeübt. Wird durch Verschwenken des Schenkhebels 214 die eine Feder 218 gespannt, erhöht sich die Andruckkraft z. B. im Bereich der B-Bahn und verringert sich im Bereich der A-Bahn durch Entspannung der entsprechenden anderen Feder 218. Als Folge erhöht sich der Schlupf in der A-Bahn und verringert sich im Bereich der B-Bahn.

Mit Hilfe der Andruckkraftverstellmechanik kann bereits durch geringfügig ungleiche Andruckkräfte eine Schlupfdifferenz der A- Bahn und B- Bahn erzeugt werden . Die A- Bahn wird dabei gegensinnig um die gleiche Andruckkraft belastet wie die B-Bahn entlastet wird.
Insbesondere bei Papiersorten, die größere Löcher aufweisen oder aufgrund ihrer Beschaffenheit auch mit maximal möglicher Unterdruckdifferenz nicht geregelt werden können, ist die gegensinnige Verstellung der Andruckkräfte eine wichtige Alternative.

### Varianten und Erweiterungen der Regelung

Der Einsatz der Andruckkraftverstellmechanik ist der bereits beschriebenen Regelung der Andruckkraft vorzuziehen, da die Auswirkung auf die Schlupfdifferenz durch gegensinnige Verstellung der Kräfte größer ist.
Insbesondere ist der negative Einfluß auf die Fixierqualität geringer, da die gegensinnige Reduktion der Andruckkraft der A- Bahn geringer ausfällt als die gleichzeitige Andruckkraftreduktion beider Bahnen beim Abschwenken der Schwenknocke 18 (Figur 6). Das Abschwenken der Schwenknocke 18 erhöht den Schlupf beider Papierbahnen und bewirkt nur indirekt über den Einsatz der Unterdruckregelung eine Schlupfdifferenz.
Mit Hilfe der Andruckkraftverstellmechanik ist dagegen eine bahnspezifische Veränderung der Andruckkräfte möglich.

Papiere mit großen Lochflächen und andere kritische Papiere (Recycling etc.) erfordern allein mit der Unterdruckregelung ohne Einsatz der Andruckkraftverstellmechanik gegebenenfalls häufige Synchronisationsstopps. Solche Stopps sind jedoch mit Blick auf die Druckerperformance möglichst zu vermeiden.

Die Verstellung der Schlaufenzieherkraft macht einen Operatoreingriff notwendig. Jeder derartige Eingriff sollte nach Möglichkeit vermieden werden, was durch Einsatz der bahnspezifischen Andruckkraftverstellung begünstigt wird.

Der Einsatz der gegensinnigen Andruckkraftregelung einerseits und der Unterdruckregelung bzw. Schlaufenzieherkraft andererseits können prinzipiell beliebig kombiniert werden. Bei welchen Papieren und ab welchem Punkt die jeweilige Regelung eingesetzt wird ist Material- und Funktionsabhängig.

### Bezugszeichenliste

- 1: Aufzeichnungsträger
- 2: Ausrichtlinie in der Umdruckstation, Umdruckstation
- 3: formschlüssiger Antrieb, Traktoren
- 4: Rückseitenbahn B-Bahn
- 5: Vorderseitenbahn A-Bahn
- 6, 6/1, 6/2: Schlaufenzieher
- 7, 7/1, 7/2: Unterdruckbremse
- 8: Friktionsantrieb
- 8/1: Fixierwalze
- 8/2: Andruckwalze
- 9: Fixierspalt
- 10: Wendeeinrichtung
- 11: Bandspeicher in der B-Bahn nach der Wendeeinrichtung
- 12: Drehwinkelsensor
- 13: Federmechanik in der Schlaufenziehereinheit 6
- 14: Verstelleinrichtung der Schlaufenziehereinheit
- 15: Einrichtung zur Unterdruckerzeugung
- 16: Unterdruckventil und Regelbaugruppe
- 16/1, 16/2: getrennt regelbare Unterdruckventile
- 17: Antrieb, Fixerstation
- 18: Anschwenkmechanik für Andruckwalze 8/2
- 19: Antrieb für Anschwenkmechanik
- 20: Regelungselektronik, Regelungseinheit
- 21: Leistungselektronik
- 22: Steuerungselektronik
- 23: Antrieb für Raupen, Elektromotor
- 24: Busleitung
- 25: Auslenkhebel der Schlaufenzieher 6
- 26: oberer Anschlag der Schlaufenzieher
- 27: unterer Anschlag der Schlaufenzieher
- 28: Drehachse der Schlaufenzieher
- 29-30: Anlenkhebel an den Schlaufenzieher
- 31: Seil
- 32: Aufrollvorrichtung
- 33: Handkurbel
- 34: Schneckengetriebe
- 35: Welle
- 36/1, 36/2: Seilrollen
- 37: Zeiger
- 38: Krafteinschnittskala
- O: oberer Fehlerbereich
- R: Arbeitsbereich der Schlaufenzieher
- U: unterer Fehlerbereich
- RL: Regelabweichung der Schlaufenlängenregelung
- RD: Regelabweichung der Schlaufendifferenzregelung
- MA: Mittelwert der aktuellen Schlaufenzieherstellung
- MR: Mitte des schlaufenziehenden Arbeitsbereichs
- M: Rückdrehmomente der Schlaufenzieher
- β: Auslenkwinkel
- I: unterer Auslenkbereich
- II: oberer Auslenkbereich
- 201: Fixierwalze
- 205: Andruckwalze
- 206: Lagerelement
- 208: Elektromotor
- 209: Nockenscheiben
- 210: Führungsansätze
- 211: Rückholfeder
- 212: Schwinge
- 213: Schwingachse
- 214: Stellelement, Stellhebel
- 215: Umlenkrolle
- 216: Achse
- 217: Seil, Kette
- 218: Federelemente
- 219: Anschlag
- 220: Stellglied
- 222: Spindelmutterklaue
- 223: Spindelmutter
- 225: Spindel
- 226: Stellmotor

## Patentansprüche

1. Einrichtung zur Erzeugung eines störungsfreien Laufs von Aufzeichnungsträgerbahnen (4, 5) in einer elektrografischen Druckeinrichtung, bei der die Aufzeichnungsträgerbahnen (4, 5) über eine Antriebseinrichtung (3) gemeinsam formschlüssig angetrieben einen ersten Funktionsbereich (2) parallel nebeneinander durchlaufen und dann parallel nebeneinander einem zweiten Funktionsbereich (8) mit einem gemeinsamen Friktionsantrieb (8/1, 8/2), bei dem die Oberflächengeschwindigkeit der die Bahnen (4, 5) antreibenden Oberfläche des Friktionsantriebes für die Bahnen nicht differenziert werden kann, zugeführt werden gekennzeichnet durch eine den Lauf der Aufzeichnungsträgerbahnen (4, 5) über den Schlupf des Friktionsantriebes (8/1, 8/2) jeder einzelnen Aufzeichnungsträgerbahn steuernde Regeleinrichtung (20), wobei die Regeleinrichtung (20) aufweist:
- eine Relativverschiebung in der Transportrichtung der Aufzeichnungsträgerbahnen (4, 5) zueinander in einem Bereich zwischen den beiden Funktionsbereichen (2, 8) erfassende Erfassungsmittel (12, 6/1, 6/2),
- den Schlupf jeder einzelnen Aufzeichnungsträgerbahn (4, 5) im Friktionsantrieb (8) des zweiten Funktionsbereichs (9) einstellende Einstellmittel (7, 18, 19)
- mit den Erfassungsmitteln (12, 6/1, 6/2) und den Einstellmitteln (7, 18, 19) gekoppelte Regelmittel (20, 21, 22) zum Ausgleich der Relativverschiebung und
wobei die Aufzeichnungsträgerbahnen (4, 5) mindestens einen Bandspeicher (6) für den Aufzeichnungsträger (1) aufweisen mit einem dessen Füllzustand erfassenden Sensor (12).

2. Einrichtung nach Anspruch 1, wobei den Aufzeichnungsträgerbahnen (A, B) jeweils Schlaufenzieher (6/1, 6/2) zugeordnet sind mit deren Schwenklage erfassenden Sensoren (12).

3. Einrichtung nach Anspruch 2 mit Schlaufenziehern (6), die derart ausgestaltet sind, daß sie die Aufzeichnungsträgerbahnen (4, 5) mit einer von ihrer Drehposition abhängenden einstellbaren Auslenkkraft auslenken.

4. Einrichtung nach Anspruch 3 mit Schlaufenziehern, die ein an den Aufzeichnungsträgerbahnen (4, 5) angreifendes um eine Drehachse verschwenkbares Auslenkelement (25) mit zugehöriger Auslenkfeder (13) aufweisen, wobei die Auslenkfeder (13) mit einer Spanneinrichtung (33, 34) zur Einstellung der Federvorspannung gekoppelt ist.

5. Einrichtung nach einem der Ansprüche 2 bis 4, wobei die Regeleinrichtung (20) eine erste den Inhalt der Bandspeicher (6) steuernde Funktionsgruppe (17, 21) aufweist, die z. B durch Veränderung der Drehzahl des Friktionsantriebes (8) gleichsinnig den Inhalt der Bandspeicher (6) der Aufzeichnungsträgerbahnen (4, 5) beeinflußt, sowie eine die Differenz der Speicherinhalte der Bandspeicher steuernde zweite Funktionsgruppe (7), die z. B. durch Veränderung der Spannkraft in der jeweiligen Aufzeichnungsträgerbahn (4, 5) gegensinnig den Inhalt der Bandspeicher (6) beeinflußt.

6. Einrichtung nach einem der Ansprüche 2 bis 5 mit Markierungen auf den Aufzeichnungsträgerbahnen (4, 5) abtastenden Sensoren.

7. Einrichtung nach einem der Ansprüche 2 bis 6 mit einer in Aufzeichnungstragertransportrichtung dem Friktionsantrieb (8) vorgelagert angeordneten, in ihrer Bremskraft auf den oder die Aufzeichnungsträgerbahnen (4, 5) regelbaren Bremse (7).

8. Einrichtung nach Anspruch 7, wobei jeder der Aufzeichnungsträgerbahnen (4, 5) eine Bremse (7/1, 7/2) zugeordnet ist mit einer die Aufzeichnungsträgerbahnen (4, 5) aufnehmenden Ansaugöffnungen aufweisenden Gleitfläche, die mit einer einen einstellbaren Unterdruck erzeugenden Einrichtung (15) gekoppelt ist.

9. Einrichtung nach einem der Ansprüche 1 bis 8 mit einem Umdruckbereich (2), einer Umdruckstation als erstem Funktionsbereich und einer Fixierstation (8) als zweitem Funktionsbereich.

10. Einrichtung nach einem der Ansprüche 1 bis 9 mit einer steuerbaren Vorrichtung (18, 214, 218) zum Einstellen einer Andruckkraft auf die Aufzeichnungsträgerbahnen (4, 5) im Friktionsantrieb (8/1, 8/2).

11. Einrichtung nach Anspruch 10 mit einer die Aufzeichnungsträgerbahnen (4, 5) gegen eine Antriebswalze (8/1, 201) des Friktionsantriebs drückenden, beweglich gelagerten Andruckwalze (205) und einer mit der Andruckwalze (205) gekoppelten Kraftverstellmechanik (212, 218, 214), um bahnspezifisch die Andruckkraft der Andruckwalze (205) im Bereich der Aufzeichnungsträgerbahnen (4, 5) zu verändern.

12. Einrichtung nach Anspruch 11 mit Federelementen (218), die mit einer Stelleinrichtung (214, 216) und mit je einem seitlichen Lagerelement (206) der Andruckwalze (205) derart gekoppelt sind, daß sie die Andruckwalze (205) an die Gegenwalze (201) in einer Nullposition der Stelleinrichtung (214, 216) kraftausgleichend andrücken, wobei dann durch Auslenken der Stelleinrichtung (214, 216) aus der Nullposition eine stellpositionsabhängige Kraftzuleitung zu den Lagerelementen (206) erfolgt.

13. Einrichtung nach einem der Ansprüche 1 bis 10 wobei der zweite Funktionsbereich eine Fixierwalze (8/1) mit zugehöriger, den Aufzeichnungsträger (1) gegen die Fixierwalze (8/1) drückenden Andruckwalze (8/2) aufweist, wobei mindestens eine der Walzen (8/1, 8/2) beheizt und motorisch angetrieben ist.

14. Einrichtung nach einem der Ansprüche 11 oder 12 wobei der zweite Funktionsbereich eine Fixierwalze (8/1) als die Antriebswalze mit der zugehörigen, den Aufzeichnungsträger (1) gegen die Fixierwalze (8/1) drückenden Andruckwalze (8/2) aufweist, wobei mindestens eine der Walzen (8/1, 8/2) beheizt und motorisch angetrieben ist.

15. Einrichtung nach Anspruch 13 soweit direkt abhängig von einem der Ansprüche 1 bis 9 mit einer Vorrichtung zur steuerbaren Veränderung des Reibwertes der Walzen.

16. Einrichtung nach Anspruch 15, wobei die Veränderung des Reibwertes durch gesteuerte Zufuhr von Trennöl erfolgt.

17. Einrichtung nach Anspruch 9 mit einer Fixierstation die als Blitzfixiereinrichtung ausgebildet ist.

18. Einrichtung nach Anspruch 9 mit einer Fixierstation, die als Strahlerfixiereinrichtung ausgebildet ist.

19. Einrichtung nach einem der Ansprüche 1 bis 18 mit der Regeleinrichtung (20) zugeordneten Mitteln (12, 2) über die bei Überschreiten eines vorgegebenen Regelbereichs ein Synchronisationsstop ausgelöst wird, während dem eine Synchronisation des Parallellaufs der Aufzeichnungsträgerbahnen (4, 5) durch Relativverschiebung der Aufzeichnungsträgerbahnen (4, 5) in eine Synchronlage erfolgen kann.

20. Einrichtung nach Anspruch 1 angeordnet in einer elektrografischen Druckeinrichtung zum wahlweise ein- oder beidseitigen Bedrucken eines bandförmigen Aufzeichnungsträgers (10), wobei die Druckeinrichtung aufweist:
- einen Zwischenträger zum Erzeugen von der Front- und/oder der Rückseite des Aufzeichnungsträgers (1) zugeordneten Tonerbildern;
- eine Umdruckstation (2) mit einem ersten Umdruckbereich zur Übernahme eines ersten Tonerbildes auf einen Frontseitenbereich des Aufzeichnungsträgers (1) und einem danebenliegenden zweiten Umdruckbereich zur Übernahme eines weiteren Tonerbildes auf den Frontseitenbereich oder einen Rückseitenbereich des Aufzeichnungsträgers (1) sowie eine den Aufzeichnungsträger in den Umdruckbereichen formschlüssig antreibende Transporteinrichtung (3);
- eine der Umdruckstation (2) in Transportrichtung des Aufzeichnungsträgers nachgeordnete Fixierstation (8) mit zugeordnetem Friktionsantrieb für den Aufzeichnungsträger (1), wobei der Aufzeichnungsträger (1) in einer ersten Aufzeichnungsträgerbahn (4) ausgehend von einem Zuführbereich über den ersten Umdruckbereich zur Fixierstation (18) und von dort zum Bedrucken des Rückseitenbereichs über eine Wendeeinrichtung (10) gewendet, zum zweiten Umdruckbereich und erneut durch die Fixierstation (8) in einer zweiten Aufzeichnungsträgerbahn (5) geführt wird.

21. Verfahren zum Erzeugen eines störungsfreien Laufs von Aufzeichnungsträgerbahnen (4, 5) in einer elektrografischen Druckeinrichtung, bei der die Aufzeichnungsträgerbahnen (4, 5) über eine Antriebseinrichtung (3) gemeinsam formschlüssig angetrieben einen Umdruckbereich (2) parallel nebeneinander durchlaufen und dann parallel nebeneinander einer Fixierstation (8) mit einem gemeinsamen Friktionsantrieb (8/1, 8/2), bei dem die Oberflächengeschwindigkeit der die Bahnen (4, 5) antreibenden Oberfläche des Friktionsantriebes für die Bahnen (4, 5) nicht differenziert werden kann, zugeführt werden, gekennzeichnet durch folgende Schritte:
- Erfassen einer Relativverschiebung in der Transportrichtung der Aufzeichnungsträgerbahnen (4, 5) zueinander in einem Bereich zwischen dem Umdruckbereich (2) und der Fixierstation (8)
- Steuerung des Schlupfes des Friktionsantriebes (8/1, 8/2) jeder einzelnen Aufzeichnungsträgerbahn (4, 5) bis die Relativverschiebung einen vorgegebenen Wert unterschreitet.

## Claims

1. Device for producing a trouble-free course of recording medium webs (4, 5) in an electrographic printing device, in which the recording medium webs (4, 5), which are driven together in a positive manner by a drive device (3), run through a first functional region (2) parallel and beside each other and are then fed, parallel and beside each other, to a second functional region (8) having a common friction drive (8/1, 8/2), in which the surface speed of that surface of the friction drive which drives the webs (4, 5) cannot be differentiated for the webs, characterized by a control device (20), which controls the course of the recording medium webs (4, 5) via the slip of the friction drive (8/1, 8/2) of each individual recording medium web, the control device (20) having:
- detection means (12, 6/1, 6/2), which detect any relative displacement in the transport direction of the recording medium webs (4, 5) in relation to each other in a region between the two functional regions (2, 8),
- adjusting means (7, 18, 19), which adjust the slip of each individual recording medium web (4, 5) in the friction drive (8) of the second functional region (9),
- control means (20, 21, 22), which are coupled to the detection means (12, 6/1, 6/2) and the adjusting means (7, 18, 19), to compensate for the relative displacement, and
the recording medium webs (4, 5) having at least one strip accumulator (6) for the recording medium (1), with a sensor detecting the filling state of the said accumulator.

2. Device according to Claim 1, the recording medium paths (A, B) each being assigned a festoon unit (6/1, 6/2) with sensors (12) detecting the pivoting position of the latter.

3. Device according to Claim 2, having festoon units (6) which are configured such that they deflect the recording medium webs (4, 5) with a deflection force that depends on the rotational position of the said units.

4. Device according to Claim 3, having festoon units which have a deflection element (25) which can pivot about an axis of rotation, acts on the recording medium webs (4, 5) and has an associated deflection spring (13), the deflection spring (13) being coupled to a tensioning device (33, 34) for adjusting the spring pretension.

5. Device according to one of Claims 2 to 4, the control device (20) having a first functional group (17, 21) which controls the content of the strip accumulators (6) and influences the content of the strip accumulators (6) of the recording medium webs (4, 5) in the same direction, for example by changing the rotational speed of the friction drive (8), as well as a second functional group (7) which controls the difference between the accumulator contents of the strip accumulators and influences the content of the strip accumulators (6) in opposite directions, for example by changing the tension in the respective recording medium web (4, 5).

6. Device according to one of Claims 2 to 5, having sensors that scan markings on the recording medium webs (4, 5).

7. Device according to one of Claims 2 to 6, having a brake (7) which, in the recording medium transport direction, is arranged upstream of the friction drive (8) and can be regulated with respect to its braking force on the recording medium web or webs (4, 5).

8. Device according to Claim 7, each of the recording medium webs (4, 5) being assigned a brake (7/1, 7/2) which has a sliding surface which has suction openings that pick up the recording medium webs (4, 5) and which is coupled to a device (15) producing an adjustable vacuum.

9. Device according to one of Claims 1 to 8, having a transfer-printing region (2), a transfer-printing station as the first functional region and a fixing station (8) as the second functional region.

10. Device according to one of Claims 1 to 9, having a controllable device (18, 214, 218) for adjusting a pressing force on the recording medium webs (4, 5) in the friction drive (8/1, 8/2).

11. Device according to Claim 10, having a movably mounted pressing roll (205) that presses the recording medium webs (4, 5) against a drive roll (8/1, 201) of the friction drive, and having a force-adjusting mechanism (212, 218, 214), coupled to the pressing roll (205), in order to change the pressing force of the pressing roll (205) in a web-specific manner in the region of the recording medium webs (4, 5).

12. Device according to Claim 11, having spring elements (218) which are coupled to an actuating device (214, 216) and to a respective lateral bearing element (206) of the pressing roll (205) in such a way that they press the pressing roll (205) onto the mating roll (201) in a manner that equalizes the forces in the zero position of the actuating device (214, 216), force then being supplied to the bearing elements (206), as a function of the actuating position, by deflecting the actuating device (214, 216) out of the zero position.

13. Device according to one of Claims 1 to 10, the second functional region having a fixing roll (8/1) with associated pressing roll (8/2) which presses the recording medium (1) against the fixing roll (8/1), at least one of the rolls (8/1, 8/2) being heated and motor-driven.

14. Device according to either of Claims 11 and 12, the second functional region having a fixing roll (8/1) as the drive roll, with the associated pressing roll (8/2) which presses the recording medium (1) against the fixing roll (8/1), at least one of the rolls (8/1, 8/2) being heated and motor-driven.

15. Device according to Claim 13, to the extent that it depends directly on one of Claims 1 to 9, having a device for the controllable changing of the friction coefficient of the rolls.

16. Device according to Claim 15, the friction being changed by the controlled feeding of release oil.

17. Device according to Claim 9, having a fixing station that is constructed as a flash fixing device.

18. Device according to Claim 9, having a fixing station that is constructed as a radiant fixing device.

19. Device according to one of Claims 1 to 18, having means (12, 2) which are assigned to the control device (20) and via which a synchronization stop is triggered if a predefined control range is exceeded, during which stop synchronization of the parallel course of the recording medium webs (4, 5) may be brought about by means of relative displacement of the recording medium webs (4, 5) into a synchronous position.

20. Device according to Claim 1, arranged in an electrographic printing device for the optional single-sided or double-sided printing of a strip-like recording medium (10), the printing device having:
- an intermediate substrate for the production of toner images assigned to the front and/or rear side of the recording medium (1);
- a transfer-printing station (2) having a first transfer-printing region for transferring a first toner image to a front-side region of the recording medium (1), and a second transfer-printing region, situated beside the first, for transferring a further toner image to the front-side region or a rear-side region of the recording medium (1), as well as a transport device (3) that drives the recording medium in a positive manner in the transfer-printing regions;
- a fixing station (8) which, in the transport direction of the recording medium, is arranged downstream of the transfer-printing station (2) and has an associated friction drive for the recording medium (1), the recording medium (1) being guided in a first recording medium path (A), starting from a feed region, over the first transfer-printing region to the fixing station (8) and, from there, being turned by a turning device (10) in order to print the rear-side region, being guided to the second transfer-printing region and guided once more through the fixing station (8) in a second recording medium path (B).

21. Method for producing a trouble-free course of recording medium webs (4, 5) in an electrographic printing device, in which the recording medium webs (4, 5), which are driven together in a positive manner by a drive device (3), run through a first transfer-printing region (2) parallel and beside each other and are then fed, parallel and beside each other, to a fixing station (8) having a common friction drive (8/1, 8/2), in which the surface speed of that surface of the friction drive which drives the webs cannot be differentiated for the webs (4, 5), characterized by the following steps:
- detection of any relative displacement in the transport direction of the recording medium webs (4, 5) in relation to each other in a region between the transfer-printing region (2) and the fixing station (8),
- control of the slip of the friction drive (8/1, 8/2) of each individual recording medium web (4, 5) until the relative displacement falls below a predefined value.

## Revendications

1. Dispositif pour produire un défilement sans défaut de bandes de support d'enregistrement (4, 5) dans un dispositif d'impression électrographique, dans lequel les bandes de support d'enregistrement (4, 5), entraînées conjointement et par sûreté de forme au moyen d'un dispositif d'entraînement (3), parcourent une première région fonctionnelle (2) parallèlement et l'une à côté de l'autre, puis sont amenées parallèlement et l'une à côté de l'autre à une deuxième région fonctionnelle (8) équipée d'un entraînement à friction commun (8/1, 8/2), dans lequel la vitesse périphérique de la surface entraînant les bandes (4, 5) de l'entraînement à friction des bandes ne peut pas être différenciée, caractérisé par un dispositif de régulation (20) qui commande la circulation des bandes de support d'enregistrement (4, 5) en agissant sur le glissement de l'entraînement à friction (8/1, 8/2) de chacune des bandes de support d'enregistrement individuelles, le dispositif de régulation (20) comprenant :
- des moyens capteurs (12, 6/1, 6/2) qui captent un décalage relatif des bandes de support d'enregistrement (4, 5) l'une par rapport à l'autre dans la direction du transport dans une région comprise entre les deux régions fonctionnelles (2, 8),
- des moyens de réglage (7, 18, 19) qui règlent le glissement de chacune des bandes de support d'enregistrement individuelles (4, 5) dans l'entraînement à friction (8) de la deuxième région fonctionnelle (9),
- des moyens de régulation (20, 21, 22) reliés aux moyens capteurs (12, 6/1, 6/2) et aux moyens de réglage (7, 18, 19), destinés à la compensation du décalage relatif, et
les bandes de support d'enregistrement (4, 5) présentant au moins un accumulateur de bande (6) pour le support d'enregistrement (1), avec un capteur (12) qui capte l'état de remplissage de cet accumulateur.

2. Dispositif selon la revendication 1, dans lequel aux bandes de support d'enregistrement (A, B), sont associés respectivement des tendeurs de boucle (6/1, 6/2), munis de capteurs (12) qui captent leur position angulaire.

3. Dispositif selon la revendication 2, comprenant des tendeurs de boucle (6) qui sont construits de telle manière qu'ils dévient les bandes de support d'enregistrement (4, 5) avec une force de déviation réglable en fonction de leur position angulaire.

4. Dispositif selon la revendication 3, comprenant des tendeurs de boucle qui présentent un élément déflecteur (25) muni d'un ressort déflecteur respectif (13), qui attaque les bandes de support d'enregistrement (4, 5) et qui peut pivoter autour d'un axe de rotation, le ressort déflecteur (13) étant relié à un dispositif de tension (33, 34) servant à régler la précontrainte du ressort.

5. Dispositif selon une des revendications 2 à 4, dans lequel le dispositif de régulation (20) présente un premier groupe fonctionnel (17, 21) commandant le contenu des accumulateurs de bande (6) et qui influe dans le même sens sur le contenu des accumulateurs de bande (6) des bandes de support d'enregistrement (4, 5), par exemple, en faisant varier la vitesse de rotation de l'entraînement à friction (8), ainsi qu'un deuxième groupe fonctionnel (7) qui commande la différence des contenus des accumulateurs de bande et qui influe sur le contenu des accumulateurs de bande (6) l'un en sens inverse de l'autre, par exemple, en faisant varier la force de tension régnant dans la bande de support d'enregistrement (4, 5) correspondante.

6. Dispositif selon une des revendications 2 à 5, comprenant des capteurs qui détectent des marquages présents sur les bandes de support d'enregistrement (4, 5).

7. Dispositif selon une des revendications 2 à 6, comprenant un frein (7), disposé en amont de l'entraînement à friction (8), par référence au sens du transport des supports d'enregistrement, et qui peut être réglé pour la force de freinage qu'il exerce sur les bandes de support d'enregistrement (4, 5) respectives.

8. Dispositif selon la revendication 7, dans lequel, à chacune des bandes de support d'enregistrement (4, 5) est associés un frein (7/1, 7/2) comportant une surface de glissement qui reçoit les bandes de support d'enregistrement (4, 5) et présente des ouvertures d'aspiration, laquelle surface est reliée à un dispositif (15) produisant une dépression réglable.

9. Dispositif selon une des revendications 1 à 8, comprenant une région de report (2), une station de report constituant une première région fonctionnelle, et une station de fixage (8) constituant une deuxième région fonctionnelle.

10. Dispositif selon une des revendications 1 à 9, comprenant un dispositif pouvant être commandé (18, 214, 218) servant à régler la force d'application exercée sur les bandes de support d'enregistrement (4, 5) dans l'entraînement à friction (8/1, 8/2).

11. Dispositif selon la revendication 10, comprenant un rouleau de pression (205) monté mobile, qui applique les bandes de support d'enregistrement (4, 5) contre un rouleau d'entraînement (8/1, 201) de l'entraînement à friction, et un mécanisme (212, 218, 214) de réglage de force relié au rouleau de pression (205) pour faire varier la force d'application du rouleau de pression (205) dans la région des bandes de support d'enregistrement (4, 5) à un degré spécifique correspondant à chaque bande.

12. Dispositif selon la revendication 11, comprenant des éléments ressorts (218) qui sont reliés à un dispositif de manoeuvre (214, 216) et reliés chacun à un élément de palier latéral (206) du rouleau de pression (205), de manière à appliquer le rouleau de pression (205) contre le rouleau conjugué (201) en égalisant la force dans une position zéro du dispositif de manoeuvre (214, 216), une excursion du dispositif de manoeuvre (214, 216) à partir de la position zéro déterminant une application de force aux éléments de paliers (206) qui est fonction de la position de manoeuvre.

13. Dispositif selon une des revendications 1 à 10, dans lequel la deuxième région fonctionnelle présente un rouleau de fixage (8/1) muni d'un rouleau de pression correspondant (8/2) qui applique le support d'enregistrement (1) contre le rouleau de fixage (8/1), au moins un des rouleaux (8/1, 8/2) étant chauffé et entraîné par moteur.

14. Dispositif selon une des revendications 11 et 12, dans lequel la deuxième région fonctionnelle présente un rouleau de fixage (8/1) jouant le rôle de rouleau d'entraînement, avec le rouleau de pression (8/2) correspondant qui applique le support d'enregistrement (1) contre le rouleau de fixage (8/1), au moins un des rouleaux (8/1, 8/2) étant chauffé et entraîné par moteur.

15. Dispositif selon la revendication 13, seule aussi bien que dépendant directement de l'une des revendications 1 à 9, muni d'un dispositif pour une variation commandée du coefficient de frottement des rouleaux.

16. Dispositif selon la revendication 15, dans lequel la variation du coefficient de frottement s'effectue par un apport commandé d'huile de séparation.

17. Dispositif selon la revendication 9, comportant une station de fixage constituée par un dispositif de fixage éclair.

18. Dispositif selon la revendication 9, comprenant une station de fixage constituée par un dispositif de fixage à radiateur.

19. Dispositif selon une des revendications 1 à 18, comprenant des moyens (12, 2) associés au dispositif de régulation (20), à l'aide desquels un arrêt de synchronisation est déclenché en cas de dépassement d'une plage de régulation prédéterminée, arrêt pendant lequel il peut se produire une synchronisation du défilement parallèle des bandes de support d'enregistrement (4, 5) par décalage relatif des bandes de support d'enregistrement (4, 5), pour les placer dans une position synchrone.

20. Dispositif selon la revendication 1, agencé dans un dispositif d'impression électrographique, destiné à imprimer sélectivement un support d'enregistrement en forme de bande (10) sur une face ou sur les deux faces, dans lequel le dispositif d'impression comprend :
- un support intermédiaire destiné à produire des images de toner correspondant à la face avant et/ou à la face arrière du support d'enregistrement (1) ;
- une station de report (2) comprenant une première région de report destinée à transférer une première image de toner sur une région de face avant du support d'enregistrement (1), et une deuxième région de report qui y est adjacente, destinée à transférer une autre image de toner sur la région de face avant ou sur une région de face arrière du support d'enregistrement (1), ainsi qu'un dispositif de transport (3) qui entraîne le support d'enregistrement par sûreté de forme dans les régions de report ;
- une station de fixage (8) placée en aval de la station de report (2), par référence au sens du transport du support d'enregistrement, et à laquelle est associé un entraînement à friction pour le support d'enregistrement (1), le support d'enregistrement (1) passant, dans une première bande de support d'enregistrement (4), en partant d'une région d'amenée et à travers la première région de report, jusqu'à la station de fixage (8), puis, de là, dans un état retourné par un dispositif de retournement (10), jusqu'à la deuxième région de report, pour l'impression de la région de la face arrière, puis passant de nouveau à travers la station de fixage (8) dans une deuxième bande de support d'enregistrement (5).

21. Procédé pour produire un défilement sans défaut de bandes de support d'enregistrement (4, 5) dans un dispositif d'impression électrographique, dans lequel les bandes de support d'enregistrement (4, 5), entraînées conjointement et par sûreté de forme au moyen d'un dispositif d'entraînement (3), parcourent parallèlement et l'une à côté de l'autre une région de report (2), puis sont amenées, parallèlement et l'une à côté de l'autre, à une station de fixage (8) équipée d'un entraînement à friction commun (8/1, 8/2), dans lequel la vitesse périphérique de la surface entraînant les bandes (4, 5) de l'entraînement à friction des bandes (4, 5) ne peut pas être différenciée, caractérisé par les phases suivantes consistant à :
- capter un décalage relatif des bandes de support d'enregistrement (4, 5) l'une par rapport à l'autre dans la direction du transport, dans une région comprise entre la région de report (2) et la station de fixage (8),
- commander le glissement de l'entraînement à friction (8/1, 8/2) de chacune des bandes de support d'impression individuelles (4, 5) jusqu'à ce que le décalage relatif devienne inférieur à une valeur prédéterminée.
